# EUROPÄISCHE PATENTSCHRIFT

(11) **EP 0 297 465 B1**
(45) Veröffentlichungstag und Bekanntmachung des Hinweises auf die Patenterteilung: **11.08.1993**
(21) Anmeldenummer: 88110156.2
(22) Anmeldetag: 25.06.1988
(51) Int. Cl.: E05B 63/04

(54) **Türaufliegend zu befestigendes Kastenschloss**
Rim lock
Serrure en applique

(30) Priorität: 01.07.1987 DE 3721669; 21.05.1988 DE 3817439
(43) Veröffentlichungstag der Anmeldung: 04.01.1989
(73) Patentinhaber: MELCHERT BESCHLÄGE GMBH & CO. KG, D-42569 Heiligenhaus (DE)
(72) Erfinder: Setzer, Manfred, D-5628 Heiligenhaus (DE)
(74) Vertreter: Rieder, Hans-Joachim, Dr.

(56) Entgegenhaltungen:
- DE-B- 1 703 387
- DE-C- 1 089 298

## Beschreibung

Die Erfindung bezieht sich auf ein türaufliegend zu befestigendes Kastenschloß gemäß Oberbegriff des Patentanspruchs 1.

Ein Kastenschloß dieser Art ist durch das DE-GM 81 32 207 bekannt.

Aufgabe der vorliegenden Erfindung ist es, ein gattungsgemäßes Kastenschloß in herstellungstechnisch einfacher Weise so auszubilden, daß es sowohl für rechts als auch links anschlagende Türen eingesetzt werden kann, wobei stets ein zum Drehsinn des Zylinderkerns richtiger Ausschluß des Riegels erfolgt.

In der Gebrauchspraxis üblicher Schlösser besteht zumindest psychologisch die Prägung, daß das Drehen des einsteckenden Schlüssels zum Schließen des Schlosses in Richtung des Schließbleches erfolgt und zum Öffnen entsprechend in Gegenrichtung. Wird diese Grundkonzeption verlassen, also ein Kastenschloß gemäß zitierter Literaturstelle einfach durch Umwenden um 180° zu einer rechts anschlagenden Schloßversion gemacht, führt die eingeübte Schließart bei einem Mehrtourenmechanismus nun zu einem weiteren Ausschluß des Riegels und nicht zu dem beispielsweise gewünschten Öffnen. Das führt zunächst zu Irritationen und erst nach einigem Probieren zu der Erfahrung, daß der Benutzer den Schlüssel in Gegenrichtung drehen muß. Unter Umständen geht hierdurch wertvolle Zeit verloren, so daß letztlich ein nicht unerhebliches Risiko besteht.

Der Stand der Technik hält zwar schon Hilfslösungen bereit, beispielsweise durch den Gegenstand der DE-AS 17 03 387. Bei diesem rechts/links verwendbaren Schubriegelschloß mit Drehstangenverschluß sind aber zwei Schlüsseldorne vorgesehen, bei entsprechend symmetrischer Ausbildung der Zuhaltungen und des Riegelschwanzes.

Durch die DE-AS 1 089 298 existiert der Vorschlag, ein vielartig verwendetes Möbelschloß mit einem symmetrisch aufgebauten Riegelschwanz so auszubilden, daß ein unterschiedlicher Ausschluß des Riegels möglich ist, dies ebenfalls über zwei Dorne und entsprechend zwei Schlüssellöcher. Welcher Ausschluß erfolgt und auf welcher Seite der Schloßriegel austritt, entscheidet sich bei der Grundkonzeption, also werksseitig.

Gelöst ist die der Erfindung zugrundeliegende Aufgabe durch die im Kennzeichen des Patentanspruchs 1 aufgeführten Merkmale.

Die Unteransprüche sind vorteilhafte Weiterbildungen des Kastenschlosses.

Zufolge solcher Ausgestaltung ist ein gattungsgemäßes Kastenschloß erzielt, welches ohne Umstellung der Schließmittel, und auch ohne wechselnde Schließzugänge im Handumdrehen in eine Links- oder Rechtsversion umgewandelt werden kann. Dabei kann der Schließzylinder seine Lage beibehalten. Herzstück der Variation bildet die besondere Ausgestaltung des Riegelschieberschwanzes, so daß stets ein im Drehsinn des Zylinderkerns richtiger Ausschluß des Riegels erfolgt, also kein Schließen in Gegenrichtung des Gegenschließteiles, Schließbleches oder dergleichen. Die baulichen Mittel sind einfach und zweckmäßig. So ist diesbezüglich so vorgegangen, daß der Riegelschieberschwanz umwendbar in dem Schloßkasten gelagert ist, daß der Zuhaltungshebel einen quer zu ihm verlaufenden Tourenstift aufweist, der beidseitig über den Riegelschieberschwanz vorsteht und - je nach Wendestellung des Riegelschwanzes - in eine von zwei symmetrisch zur Schließzylinder-Aufnahmeöffnung liegenden, mit der Tourenfolge entsprechenden Sperreingriffen versehenen Vertiefungen eingreift. Der Schließzylinder ist handelsüblicher Bauart, zweckmäßig wird auf einen Doppelzylinder zurückgegriffen, was beispielsweise auch im Hinblick auf die Schaffung einer Schließanlagenfunktion von erheblichem Vorteil ist. Weiter erweist es sich als günstig, daß der Riegelschieberschwanz U-förmigen Grundriß besitzt, wobei der eine Schenkel den Zuhaltungshebel lagert und der andere Schenkel einen von einem Stehbolzen durchsetzten Führungsschlitz aufweist, der in eine von zwei symmetrisch zur Schließzylinder-Aufnahmeöff nung liegenden Gewindebohrungen der Schließgehäusedecke einschraubbar ist. Auf diese Weise liegen gleichberechtigte Führungs- und Belastungsbedingungen sowohl bei der Rechts-als auch bei der Linksversion vor. Weiter wird vorgeschlagen, daß der Schließzylinder als Doppelzylinder gestaltet ist und durch eine Stulpschraube am Schloßkastenboden gehalten ist. Hierbei lassen sich bauliche Gegebenheiten typischer Schließzylinder günstigst nutzen. Außerdem bildet der in der Regel recht lange Doppelzylinder selbst über den mit ihm verbundenen Schloßkastenboden mittelbar ein brückenartiges Befestigungsteil zur auf der dem Kastenschloß gegenüberliegenden, auf der anderen Türseite angebrachten Gegenplatte in Form einer Rosette oder dergleichen. Bezüglich der Lagerung des Zuhaltungshebels ist so vorgegangen, daß der Zuhaltungshebel in einem parallel zur Verschiebeebene des Riegelschieberschwanzes verlaufenden Schlitz des einen Schenkels in abgefederter Stellung einliegt. Eine für den Rechts/Linkseinsatz weiter günstige Maßnahme besteht darin, daß Riegelschieberschwanz und Riegelkopf als zueinander trennbare, in verbundenem Zustand zueinander zapfengesicherte Teile ausgebildet sind. Das führt zu einer Variabilitätsmöglichkeit nicht nur in Bezug auf das Riegelkopf-Profil, beispielsweise unter Anpassung an entsprechende Gegenschließteile, sondern auch im Hinblick auf eine günstige Variabilität in der Länge eines solchen Riegelkopfes. Letzteres kann beispielsweise von erheblicher Bedeutung sein beim Anschlag des Schlosses an Stahlrahmentüren. Auf dem Stahlrahmen kann man nämlich mit vernünftigem Aufwand das Gegenschließteil wie beispielsweise ein Sperrbügeltraggehäuse nicht befestigen. Man kann bei der vorliegenden Lösung jedoch in einfacher Weise so vorgehen, daß man das entsprechend weiter beabstandete Gegenschließteil mit Hilfe einer Schwerlastdübelschraube am Mauerwerk fixiert. Durch Einsetzen eines angepaßt langen Riegelkopfes läßt sich der von der Rahmenzarge eingenommene Bereich so günstigst und auch stabil überbrücken. Überdies wird vorgeschlagen, daß der Riegelkopf an seiner der Stulpfläche abgekehrten Seite eine Einstecknut für eine Abflachung des Riegelschieberschwanzes besitzt und die Zapfensicherung aus einer die Abflachung kreuzenden Schraube besteht, wobei der Riegelausschluß kleiner ist als der Abstand der Schraube von der Riegelkopf-Stirnfläche. Hierdurch ergibt sich eine ebenfalls einfache wie schnell durchführbare Umsetzmöglichkeit; andererseits bleibt das die Verbindung beider Grundteile vermittelnde Bauteil, nämlich die Schraube, nur von der Gehäuseinnenseite her zugänglich. Auch bleibt die Schraube in günstiger Weise selbst bei maximalem Ausschluß der Sicht entzogen, so daß auch jeder Anreiz einer mißbräulichen Handhabung entfällt. Weiter wird vorgeschlagen, daß der Riegelkopf sich mit einem über die Breitseite des Riegelschieberschwanzes vorstehenden Abschnitt in einer Vertiefung der Schloßgehäusedecke führt. Aus einer solchen Zuordnung erwächst nicht nur eine vorteilhafte Führung für den Riegelkopf selbst; vielmehr wird auch die Verbindungsstelle zwischen Riegelkopf und Riegelschieberschwanz weitestgehend belastungsfrei gehalten. Höhere Belastungskräfte gehen so nicht auf das Eingerichte, sondern auf den stabilsten Teil des Schlosses, nämlich das Schloßgehäuse. Eine räumlich günstige Zuordnung für den Schließzylinder ergibt sich sodann dadurch, daß dieser als Profilzylinder gestaltet und mit seinem Steg in Richtung der Riegelbewegung angeordnet ist. Das bringt nicht nur eine geringe Breite für den Schloßkasten, sondern auch im Hinblick auf die Zuordnung zum Schloßeingerichte hin Vorteile. Darüber hinaus erweist es sich noch als vorteilhaft, daß der Schloßkastenboden mehrere Schraubbefestigungslöcher besitzt und der Schloßkasten auf den befestigten Schloßkastenboden randübergreifend aufmontiert ist. Im Hinblick auf die Befestigungsmittel fungiert der Schloßkastenboden dabei praktisch als Bohrschablone. Andererseits liegt eine günstige Zugänglichkeit für eine etwaige Wartung bzw. für die Vornahme des Riegelkopfaustausches vor. Überdies bringt die Erfindung in Vorschlag, daß zwischen dem Schwenklager und dem Vorsprung ein Zwischenhebel einendig schwenkbeweglich an dem Zuhaltungshebel gelagert ist und anderendig quer zur Längserstreckung des Zuhaltungshebels geführt ist, und zwischen seinen Enden vom Bart des Schließzylinders zur Riegelverlagerung beaufschlagt wird. Hierdurch ergibt sich ein gleichwertiges Ausheben des Tourenstiftes aus dem jeweiligen Sperreingriffsabschnitt, gleichgültig, ob der Bart näher oder weiter beabstandet zum Schwenklager schwenkverlagernd angreift. Die entsprechende Ausgestaltung führt überdies zu einer Art Getriebe. Die auftretende Hebelübersetzung läßt den Zuhaltungshebel in gleicher Richtung wie den Zwischenhebel ausschwenken, jedoch letzterem vorlaufend. Entsprechend werden unterschiedliche Bartradien kompensiert bzw. schon ein relativ kurzer Bart vermag den Tourenstift sicher auszuheben. In diesem Zusammenhang ist es sodann von Vorteil, daß der Zwischenhebel als Winkelhebel ausgebildet ist und an seinem dem Zuhaltungshebel abgewandten Ende ein Langloch aufweist, das von einem Führungsstift des winkelförmig ausgebildeten Riegelschieberschwanzes durchgriffen ist. Zum einen ergibt sich hierdurch eine räumlich günstige Unterbringung des einen Winkelschenkels im U-Steg des U-förmigen Riegelschieberschwanzes und zum anderen anschlagbegrenzte Endstellungen für den Zwischenhebel. Eine gute Führung für die getriebebildenden Teile ergibt sich aus der Maßnahme, daß Zuhaltungshebel und Zwischenhebel zwischen zwei beabstandeten, den Riegelschwanz bildenden Platten lagern. Der entsprechend sandwichartige Aufbau erlaubt den Einsatz von Stanzlingen statt eines Spritzbauteiles. Das hat den Vorteil einer Gestaltungsvariation. Dabei ist die Ausbildung einer Federkammer insofern begünstigt, als die Platten jeweils zueinander fluchtende Durchbrüche aufweisen, in der eine Schraubengang-Druckfeder gelagert ist, welche den Zuhaltungshebel beaufschlagt. Die Feder ragt an diametralen Stellen kreisabschnittförmig in die kongruent angeordneten fensterförmigen Durchbrüche.

Der Gegenstand der Erfindung ist nachstehend anhand zweier zeichnerisch veranschaulichter Ausführungsbeispiele näher erläutert. Es zeigt
- Fig. 1: das erfindungsgemäß ausgebildete Kastenschloß in Vorderansicht mit zugehörigem Gegenschließteil und Sperrbügel, gemäß dem ersten Ausführungsbeispiel,
- Fig. 2: die Draufsicht hierzu,
- Fig. 3: die Rückansicht,
- Fig. 4: das Kastenschloß von der Stulpseite her gesehen,
- Fig. 5: das Gegenschließteil von der Schließblechseite her gesehen,
- Fig. 6: den Schnitt gemäß Linie VI-VI in Fig. 5,
- Fig. 7: das Kastenschloß in Darstellung wie Fig. 4, jedoch mit davorliegendem Gegenschließteil bei geschlossener Türe,
- Fig. 8: das gleiche bei spaltweit geöffneter Türe in Sperrbügelfesselung des Riegelkopfes,
- Fig. 9: das angeschlagene Kastenschloß in Darstellung wie Fig. 2, mit srichpunktiert eingezeichneter Variante,
- Fig. 10: das Kastenschloß in Rückansicht mit Blick gegen den Schloßkastenboden,
- Fig. 11: die Draufsicht zu Fig. 10,
- Fig. 12: die Ansicht in das Schloßkastengehäuse bei entferntem Schloßkastenboden und zurückgeschlossenem Eingerichte,
- Fig. 13: den Schnitt gemäß Linie XIII-XIII in Fig. 12,
- Fig. 14: eine der Fig. 12 entsprechende Ansicht bei herausgenommenen Schloßeingerichteteilen,
- Fig. 15: das erfindungsgemäß ausgebildete Kastenschloß in Vorderansicht mit zugehörigem Gegenschließteil, aber ohne Sperrbügel (normaler Sperriegelvorschub), gemäß dem zweiten Ausführungsbeispiel,
- Fig. 16: die Draufsicht hierzu,
- Fig. 17: die Rückansicht,
- Fig. 18: das Kastenschloß von der Stulpseite her gesehen,
- Fig. 19: eine der Fig. 14 entsprechende Darstellung der Schloßgehäusedecke,
- Fig. 20: das angeschlagene Kastenschloß in Darstellung wie Fig. 16, mit strichpunktiert eingezeichneter Variante,
- Fig. 21: das Kastenschloß in Rückansicht mit Blick gegen den Schloßkastenboden,
- Fig. 22: die Draufsicht zu Fig. 21,
- Fig. 23: die Ansicht in das Schloßkastengehäuse bei entferntem Schloßkastenboden und zurückgeschlossenem Eingerichte,
- Fig. 24: die kippfigürliche Seitenansicht gegen den herausgenommenen Riegel R,
- Fig. 25: den Schnitt gemäß Linie XXV-XXV in Fig. 23 und
- Fig. 26: eine vergrößerte Seitenansicht des Schlosses entsprechend Darstellung Fig. 23, jedoch in einer Schließzwischenphase.

Das im Bereich der Falzaufschlagkante eines Türblattes 1 auf diesem befestigte Kastenschloß 2 wirkt mit einem türrahmenseitig befestigten Gegenschließteil 3 zusammen. Dessen stulpseitig des Kastenschlosses weisende Schließöffnung 4 kreuzt ein schwenkbar an 3 gelagerter Sperrbügel 5. Letzterer bildet eine definierte Öffnungsbegrenzung für das Türblatt 1. Es ist auf eine spaltbreite Öffnung abgestellt, die auch aufgrund der Kontur der Sperrbügelkulisse nicht ausreicht für ein Aushängen zufolge von außen erfolgender Fremdeinwirkung.

Der horizontale Lagerzapfen des Sperrbügels 5 ist mit 7 bezeichnet. Er erstreckt sich im wesentlichen in der Ebene des Türblattes 1 (in geschlossenem Zustand der Türe). Das kastenförmige Gehäuse des Gegenschließteils 3 ist mittels einer Unterfütterungsplatte 8 auf die Dicke der Aufschlagleiste des Türblattes 1 abgestimmt. Es können noch Lehren unterschiedlicher Dicke beigeschlagen werden, um zur deckungsgleichen Ausrichtung von Schließöffnung 4 und einem Riegelkopf 9 des Kastenschlosses 2 zu gelangen.

Der in Grundstellung vertikalhängende Sperrbügel 5 sitzt in einem Schacht 10 des gehäuseartigen Gegenschließteiles 3.

Der horizontale Abstand zur Stulpfläche 11 des Kastenschlosses 2 entspricht etwa der Bügeldicke. Letztere liegt bei ca. 4 mm.

Der Riegelkopf 9 des horizontalausschließbaren Riegels R weist im Grunde rechteckigen Querschnitt auf. Die längere Seite liegt in der Vertikalen. Beabstandet vom Stirnende 9' des Riegelkopfes 9 liegt als Sperrbügeleintrittsschlitz eine zylindrische Abdrehung 12, welche vom entsprechend konturierten Ende der Sperrbügelkulisse 6 übergriffen ist. Die kürzere Seite 6 des Riegelkopfes 9 entspricht der Schlitzbreite der Kulisse 6, so daß in Wirkungsstellung des etwa in die Horizontale geklappten Sperrbügels 5 kein Lösen durch axiales Abziehen vom Riegelkopf 9 möglich ist. Dies geht nur bei der aus Fig. 7 ersichtlichen Hanglage des Sperrbügels 5. Auch die zylindrische Abdrehung 12 entspricht der Schlitzbreite der Sperrbügelkulisse 6 bzw. liegt etwas darunter.

Auf der dem Innenraum abgewandten Seite des Türblattes 1 befindet sich eine Gegenhalteplatte 13 zur türdurchgreifenden Verankerung des Kastenschlosses 2 am Türblatt 1. Zu dieser Befestigung gehen von einem plattenförmigen Schloßkastenboden 14 das Fleisch des Türblattes 1 quer durchsetzende Befestigungsschrauben 15 aus. Letztere greifen in ein entsprechendes Innengewinde eines im Rücken der Gegenhalteplate 13 sitzenden, daran festen Kragens 16. Letzterer tritt gegenüber dem viereckigen Gegenhalteplattengrundriss zurück, ist kreisrunden Querschnitts und von zylindrischer Mantelwandung. Der Kragen 16 ist in eine formpassende Ausfräsung des Türblattes eingesenkt. Die Köpfe der als Senkkopfschrauben gestalteten Befestigungsschrauben 15 schließen mit der schloßgehäuseinnenseitigen Fläche des Schloßkastenbodens 14 ebenengleich ab (vergleiche Fig. 11).

Der rechteckige Grundriß aufweisende Schloßkastenboden 14 ist von einem deckelartigen Schloßkastengehäuse 17 überfangen, dies unter allseitiger Abdeckung der Schmalkanten des plattigen Schloßgehäusebodens 14, mit anderen Worten, der Stirnrand des Schloßkastengehäuses liegt satt und dichtschließend auf der Innenseite des Türblattes 1 auf.

Zur Befestigung des Schloßkastengehäuses 17 am Schloßkastenboden 14 sind von diesem in Richtung des Schloßkastengehäuses abgewinkelte Lappen 18 herangezogen, die einerseits von zugleich die Wandung des Schloßkastengehäuses 17 durchsetzenden Senkkopfschrauben 19 durchgriffen sind. Deren Gegengewinde befindet sich in den Lappen 18. Zwei Senkkopfschrauben 19 treten von der Stulpfläche 11 her ein und sind bei geschlossener Türe durch das Gegenschließteil 3 abgedeckt. Das andererseits, also am gegenüberliegenden Ende des Schloßkastenbodens 14 eingedrehte Befestigungsmittel könnte auch eine Senkkopfschraube sein, ist aber hier eine Madenschraube 19', die über einen Innensechskantschlüssel unter Überschreiten der Fuge zwischen Lappen 18 und korrespondierender Gehäusewandung in eine Sperröffnung 20 derselben nach auswärts zurückschraubbar ist.

Der Riegelkopf 9 des Riegels R setzt sich in einen im Kastenschloß 2 horizontal geführten, flachen Riegelschieberschwanz Sch fort. Der Riegelschieberschwanz Sch erstreckt sich über die gesamte lichte Breite des Schloßkastengehäuses 17. Demgegenüber entfällt auf die Breite des Riegelkopfes 9 etwa nur ein Drittel. Der Riegelkopf 9 erstreckt sich in der horizontalten Längsmittelachse des Kastenschlosses 2, welche Achse dem Schnittlinienverlauf XIII-XIII in Fig. 12 entspricht. Der Riegelschieberschwanz Sch weist U-förmigen Grundriss auf. Ein U-Schenkel ist mit a und ein U-Schenkel ist mit b bezeichnet.

Der U-Schenkel a besitzt einen in Verschieberichtung des Riegels R ausgerichteten Führungsschlitz 21. Letzterer wird von einem von der Decke 17' des Schloßkastengehäuses 17 ausgehenden Stehbolzen 22 durchsetzt. Bezüglich des Stehbolzens handelt es sich beim Ausführungsbeispiel um eine in die besagte Decke eingedrehte Schraube. Die zugehörige Gewindebohrung 23 geht aus Fig. 14 deutlich hervor.

Der mit b bezeichnete U-Schenkel nimmt in einem parallel zur Vorschiebeebene des Riegelschieberschwanzes Sch liegenden Schlitz 24 einen kreuzend zu zwei Tourenöffnungen 25,26 verlaufenden Zuhaltungshebel 27 auf. Letzterer schwenkt um einen ortsfesten Stehzapfen 28 im zum Riegelkopf 9 weisenden Ende des dortigen U-Schenkels b. Der Zuhaltungshebel 27 steht unter Federbelastung in Richtung des Ausgangs der Tourenöffnungen 25,26. Die entsprechende, andernends ortsfeste abgestützte Feder ist mit 29 bezeichnet. Den Schwenkbegrenzungsanschlag bildet ein mehr in Richtung des U-Steges c des Riegelschieberschwanzes Sch liegender Stift 30, welcher den erwähnten Schlitz 24 kreuzt. Bei Weglassen des U-Schenkels a wäre der U-Steg c als Schenkel c zu deklarieren. Der Riegelschieberschwanz Sch hätte einen rechtwinkligen Grundriß.

Am anderen, freien Ende des Zuhaltungshebels 27 sitzt ein quergerichteter Tourenstift 31. Letzterer ragt beidseitig über die Breitseite des Riegelschieberschwanzes Sch vor und ragt mit dem einen vorstehenden Ende in eine Vertiefung 32 an der Innenfläche der Decke 17' des Schloßkastengehäuses 17, welche Vertiefung 32 der Tourenfolge entsprechend liegende Sperreingriffsabschnitte 32' ausbildet. Letztere sind wie Zahnlücken in Reihe hintereinanderliegend in Verschieberichtung angeordnet.

Zur Erzielung eines wahlweise für den rechtsanschlagenden oder linksanschlagenden Anbau verwendbaren Kastenschlosses 2 ist der Schieberriegelschwanz Sch umwendbar, aus welchem Grunde der Tourenstift 31 über beide Breitseiten des Riegelschieberschwanzes Sch vorsteht. Außerdem liegt jenseits der erwähnten der Schnittlinie entsprechenden Längsmittelachse des Kastenschlosses eine zweite Vertiefung 32 in spiegelbildlicher Zuordnung, in die der Tourenstift dann eintaucht. Die Bezugsziffern sind sinngemäß eingetragen.

Für die freie Schwenkbeweglichkeit des besagten Tourenstifts 31 durchgreift dieser ein in dessen Schwenkbogen liegendes Langloch 33 des U-Schenkels b entsprechend dem Bewegungsbedarf.

Die Riegelverlagerung geschieht mittels eines Schließzylinders 34. Es handelt sich um einen Doppelzylinder. Die Tourenöffnungen 25, 26 bzw. der Zuhaltungshebel 27 liegen im Aktionsbereich eines drehbaren Bartes B dieses Doppelzylinders. Ein solcher Drehbart B liegt im Bereich der gegeneinander gerichteten Enden der beiden koaxial ausgerichteten Zylinderkerne 35 des Doppelzylinders. Der eine der Zylinderkerne 35 ist mittels eines Flachschlüssels 36 vom Innenraum her zugänglich und der andere von außen. Der Doppelzylinder ist von solcher Länge, daß er die Dicke des Türblattes 1 durchsetzt und ebenso die in dieser Richtung gemessene Dicke des Kastenschlosses 2 und der Gegenhalteplatte 13.

Die Festlegung des Schließzylinders 34 erfolgt am Schloßboden 14 des Kastenschlosses 2. Letzterer weist einen schloßkasteneinwärts abgewinkelten Haltelappen 37 auf, welcher von einer sogenannten Stulpschraube 39 durchgriffen wird, die in die von Hause aus vorhandene Gewindebohrung 40 des Zylinderschloßgehäuses 41 eintritt. Der Schließzylinder 34 ist als Profilzylinder gestaltet, der sich aus einem zylindrischen Gehäuseteil und einem symmetrisch angeordneten Steg 42 zusammensetzt, welcher die erwähnte Gewindebohrung in der Bartebene trägt und gegen dessen flache Stegseite der Haltelappen 37 satt aufliegend tritt. Der Steg 42 erstreckt sich in Richtung der Riegelbewegung. Sowohl der Schloßkastenboden 14 als auch das Schloßkastengehäuse 17 sowie die Gegenhalteplatte 13 plus Kragen 16 weisen eine dem Profilzylinderquerschnitt angepasste Durchbrechung als Schließzylinder-Durchtrittsöffnung 43 auf. Der Schließzylinder 34 kreuzt den freien U-Raum 44 des Riegelschieberschwanzes Sch, so daß sein Bart B auf kürzestem Wege die Innenseite des Schenkels b erreicht. Die Befestigungsschrauben 15 erstrecken sich gleichbeabstandet beiderseits des Schließzylinders 34.

Zur türblattseitigen Festlegung des Schloßkastenbodens 14 selbst weist dieser mehrere Schraubbefestigungslöcher 45 auf, ebenfalls zum Einziehen von Senkkopfschrauben, die ihrerseits dann vom kappenförmigen Schloßkastengehäuse 17 der Sicht entzogen überfangen sind, welches Schloßkastengehäuse 17 anschließend wie dargelegt aufmontiert wird.

Die Vorderseite des Schloßkastengehäuses 17 ist pyramidenstumpfartig verdickt, so daß die Decke 17' aufgrund der entsprechenden Materialanhäufung besonders stabil ausfällt. Andererseits ergibt sich eine größere axiale Abstützung des Schließzylinders 34 an der korrespondierenden Schließzylinder-Durchtrittsöffnung 43.

Der in zwei Schritten vor die Stulpfläche 11 vorschließbare Riegelkopf 9 und der anschließende Riegelschieberschwanz Sch sind als zueinander trennbare, in verbundenem Zustand zueinander zapfengesicherte Teile ausgebildet. Hierzu weist der Riegelkopf 9 des Riegels R an seiner der Stulpfläche 11 abgewandten Seite eine Einstecknut 46 für eine formpassende Abflachung 47 des Riegelschieberschwanzes Sch auf. Die Einstecknut 46 erstreckt sich in der Mitte, d.h. beiderseits der Einstecknut 46 verbleiben gleich dicke Gabel-Wandungspartien. Der zweite Schließschritt blockiert den Sperrbügel 5 und bringt somit die totale Verriegelung.

Die Zapfensicherung besteht aus einer die Abflachung und das Befestigungsende des Riegelkopfes 9 quer kreuzende Schraube 48. Das Gegengewinde befindet sich in der einen Gabel-Wandungspartie. Der Schraubenkopf ist eingesenkt. Die auf die Ausschlußrichtung bezogene Beabstandung der Schraube 48 ist derart, daß der Riegelausschluß kleiner ist als der Abstand der Schraube 48 von der Riegelkopf-Stirnfläche 9'. Die Schraube 48 wird folglich nicht ausgeschlossen; sie bleibt nur über den Weg der Abnahme des Schloßkastengehäuses 17 zugänglich.

Neben der schon durch die Riegelausschlußöffnung 49 in der Wandung des Schloßkastengehäuses 17 bewirkten führenden Abstützung des Riegelkopfes ist eine zusätzliche günstige Führung dadurch erreicht, daß das rückwärtige Ende des Riegelkopfes 9 von den Randkanten 50' einer die Abflachung 47 bildenden Seitenwandvertiefung 50 des Riegelschieberschwanzes Sch gefasst ist. Jegliche Lenkverkippung um die Schraube 48 ist somit bei entsprechend formpassender Einlagerung bzw. formpassendem Ineinandergriff ausgeschlossen. Wie Fig. 13 deutlich entnehmbar, ist auf beiden Flachseiten des Riegelschieberschwanzes Sch je eine Seitenvertiefung 50 berücksichtigt.

In der aus Fig. 1 ersichtlichen Sperrbügel-Schließstellung steht der Riegelkopf 9 über die Stulpfläche 11 in einem Maße vor, welches der Zuordnungsart gemäß Fig. 9 entspricht. In Fällen, in denen das Anschlagen des Gegenschließteils 3 an einem beispielsweise recht schmalen, dünnwandigen Stahlzargenrahmen 52 vorgenommen werden soll, würde das Gegenschließteil 3 seitlich dieses Stahlzargenrahzmens 52 direkt am Mauerwerk 51 angebracht werden. Hierzu dient eine in eckwinkelhalbierender Lage eingezogene Schwerlast-Dübelschraube (nicht dargestellt). Der entsprechende Schrägungsverlauf ergibt sich aus dem Verlauf der Bohrung 53 in den Figuren 3 und und 6. Durch Einsetzen eines entsprechend länger ausgebildeten Riegelkopfes 9 kann dabei der nun entstandene größere Abstand von Kastenschloß 2 zu Gegenschließteil 3 überbrückt werden (vergleiche Fig. 9, strichpunktierte Darstellung).

Eine weitere Maßnahme zur belastungsstabilen Führung des Riegelkopfes 9 besteht darin, daß sich dieser mit einem über die Breitseite des Riegelschieberschwanzes Sch vorstehenden Abschnitt 9'' (vergleiche Fig. 13) in einer in Schieberverlagerungsrichtung liegenden Vertiefung 17'' der Schloßgehäusedecke 17' führt. Der gegenüberliegende Abschnitt 9'' des Riegelkopfes 9 schließt ebenengleich bzw. etwas darunter mit einer Schulter 17''' des Schloßkastengehäuses 17 ab, deren vom aufliegenden Stirnrand des kappenförmigen Schloßkastengehäuses 17 gemessene Tiefe der Dicke des dort formpassend eingesetzten Schloßkastenbodens 14 entspricht. Insoweit liegt auch auf dieser Seite eine gute Riegelkopf-Führung durch Breitflächenanlage an 14 vor.

Unter Berücksichtung der Umwendbarkeit des Riegelschieberschwanzes Sch mit dem Ziel eines rechts- oder linksanschlagenden Schloßkastens ist auf der anderen Seite der Linie XIII-XIII ebenfalls eine Gewindebohrung 23 berücksichtigt für den Stehbolzen 22. Ein solches Wenden ist aber aufgrund der oben erläuterten Beabstandungsmaße erst nach Abtrennen des Riegelkopfes 9 möglich.

Das Kastenschloß gemäß dem zweiten Ausführungsbeispiel (Fig. 15 bis 26) ist prinzipiell gleichen Aufbaues. Die Bezugsziffern sind daher sinngemäß übertragen, zum Teil bzw. im wesentlichen ohne textliche Wiederholungen.

Ein Typen-Unterschied zur oben eingehend beschriebenen Ausführungsform besteht darin, daß beim zweiten Ausführungsbeispiel kein Sperrbügel verwendet ist. Vielmehr wirkt dort der Riegelkopf 9 unmittelbar mit der Schließöffnung 4 des Gegenschließteils 3 zusammen. Entsprechend kann daher auf die zylindrische Abdrehung 12 des Riegelkopfes verzichtet werden bzw. sie ist unnötig.

Ein weiterer baulicher Unterschied wird erkennbar aus einem Vergleich der Fig. 13 und 25. Gemäß Fig. 13 besteht der Riegelschwanz Sch aus einem zusammenhängenden, einstückigen Bauteil, während er gemäß Fig. 25 sandwichartig aufgebaut ist unter Verwendung zweier formgleich gestalteter, kongruent einander zugeordneter Stanzlinge, beispielsweise aus Stahlblech. Diese Platten sind mit 54 bezeichnet. Ihre parallele Beabstandung geschieht über vernietete Distanzbolzen 55, von denen zwei im dem Riegelkopf 9 abgewandten Endbereich der U-Schenkel a und b eingezogen sind und einer im stegseitigen Endbereich des einen U-Schenkels a. Die eigentlichen distanzbildenden Längenabschnitte der Distanzbolzen 55 weisen zur Bildung der Stützschultern größeren Durchmesser auf.

Die vom U-Steg ausgehenden, in Richtung des Riegels R weisenden Enden der Platten 54 formen nunmehr die sogenannte Abflachung 47 sprich Steckzungen, welche in je eine Einstecknut 46 des Riegels 9 passend eingreifen. Quer durchgriffen ist dieser Überlappungsbereich nunmehr mittels zweier Zapfen 56. Letztere können vernietet sein oder aber auch lediglich durch Reibungsschluß gehalten sein.

Die die Führung des Riegelkopfes 9 übernehmende Vertiefung 17'' in der Schloßgehäusedecke 17' ist nunmehr über die gesamte Länge der Schloßdecke durchgezogen, so daß die Randkante 50' bzw. ihre Funktion hier entfällt.

In dem durch die Platten 54 gebildeten Schlitz 24 des Riegelschieberschwanzes Sch befindet sich bei der Weiterbildung gemäß Fig. 25 etc. außer dem Zuhaltungshebel 27 noch ein sogenannter Zwischenhebel 57. Letzterer lagert schwenkbeweglich auf dem Zuhaltungshebel 27. Der diesbezügliche Lagerzapfen trägt das Bezugszeichen 58. Der Lagerzapfen 58 befindet sich etwa im Mittelbereich zwischen dem Schwenklager, auch hier gebildet von einem Stehzapfen 28, welcher zugleich der Distanzbolzen 55 ist, und dem im Bereich des freien Endes des Zuhaltungshebels 27 liegenden Vorsprung V, welcher dem Tourenstift 31 des ersten Ausführungsbeispieles entspricht.

Die Abfederung in Richtung der Grundstellung übernimmt auch hier eine Feder 29. Es handelt sich um eine Schraubengang-Druckfeder. Deren Federkammer wird gebildet von fluchtend zueinanderliegenden, fensterartigen Durchbrücken 59 der Platten 54. Diese Durchbrüche 59 erstrecken sich in der Ebene des U-Steges c des Riegelschieberschwanzes, weisen eine Breite auf, die unter dem Durchmesser der Schraubengang-Druckfeder liegt, so daß bei entsprechender Wahl der Breite des Schlitzes 24 eine berührende Abstützung durch die Fensterkanten der Durchbrüche 59 gewährleistet ist, mit anderen Worten, kreisabschnittförmige Zonen des Federquerschnitts reichen in die Durchbrüche 59. Die in Fig. 23 unten liegende Fensterbank bildet das Widerlager, an dem sich die endständige Windung der Feder 29 abstützt. Die andere, nach oben weisende endständige Windung liegt unter Spannung an der Unterseite eines Haltefingers 60 des Zuhaltungshebels 27 an.

Die anschlagdefinierte Grundstellung des Zuhaltungshebels 27 wird erreicht über den Zwischenhebel 57, welcher als Winkelhebel ausgebildet ist und an seinem dem Zuhaltungshebel 27 abgewandten Ende ein Langloch 61 aufweist, das von einem Führungsstift 62 des ebenfalls winkelförmig bzw. U-förmig gestalteten Riegelschwanzes Sch durchgriffen ist. Das bringt eine quer zur Längserstreckung des Zuhaltungshebels 27 ausgerichtete Abstützung für den Zuhaltungshebel 27 durch den Zwischenhebel 57. Wie ersichtlich, ist der die Abstützung des Zwischenhebels 57 schaffende Schenkel d des Winkelhebels im Bereich des U-Steges verlaufend untergebraccht. Der andere Schenkel trägt das Bezugszeichen e.

Die dem Bart B des Zuhaltungshebels 27 zugewandte Schmalkante 27' springt gegenüber der 57' des Zwischenhebels 57 erkennbar zurück. Das entsprechende Abstandsmaß beträgt ca. 1-2 mm. In Grundstellung nehmen beide Schmalkanten 27', 57' eine im wesentlichen parallele Lage zueinander ein. Bei dieser Ausgestaltung tritt der Bart B also nicht mehr gegen den Zuhaltungshebel 27 selbst, sondern gegen den diesem gegenüber vorspringenden Bereich des Zwischenhebels 57 (vgl. Fig. 23).

Tourenstift 31, Stehzapfen 28 und der zwischen diesen liegende Lagerzapfen 58 erstrecken sich in Grundstellung im wesentlichen in einer gemeinsamen Linie, grob der der Ausrichtung des U-Schenkels b bzw. Schenkels e entsprechend. Die dem Bart B zugewandte Schmalkante 57' des Zwischenhebels 57 geht über die Länge der hintereinanderliegenden Tourenöffnungen 25, 26 des U-Schenkels b. Diese liegen, unter Berücksichtigung ihrer Gesamtlänge, mittig zwischen dem Tourenstift 41 und dem Stehzapfen 28. Insoweit ist bezüglich der Tourenöffnung 26 ein Beaufschlagungspunkt auf Höhe bzw. sogar hinter dem Lagerzapfen 58 möglich, da die beiden Hebel insgesamt um den Stehzapfen 28 schwenken. Zufolge Hebelübersetzung wird nicht nur ein größerer Ausschließhub des Tourenstiftes 31 aus den Sperreingriffsabschnitten 32' erzielt, sondern auch ein gleichmäßiger Ausschluß, egal, ob der Bart die Schmalkante 57' des Zwischenhebels 57 mehr im Bereich seiner Anlenkstelle, das heißt Stehzapfen 28 oder weiter entfernt von diesem angreift. Wie Fig. 26 entnehmbar, tritt der Zuhaltungshebel 27 voreilend in eine größere Winkelstellung zur Erstreckung des U-Schenkels b als der Zwischenhebel 57.

Die übersetzungsgetriebeartige Wirkung macht das Schloß auch in Fällen funktionsfähig, in denen toleranzbedingte Abweichungen des Bartes B bzw. der Zuordnung des Schließzylinders 34 zum Schloßgehäuse gegeben sind. Mit anderen Worten, man kommt sogar mit einem etwas kürzeren Bart aus, da sich durch die Übersetzung der genügende Ausschlußhub für den Tourenstift 31 ergibt. Das von letzterem durchgriffene Langloch 33 ist auf entsprechende Abweichungen abgestellt, ebenso das Langloch 61, welches die Grundabstützung des Zwischenhebels 57 besorgt. In Grundstellung tritt die untere ausgerundete Endzone des Langloches 61 zufolge Federbelastung (Feder 29) gegen den Führungsstift 62.

Dadurch, daß beim zweiten Ausführungsbeispiel der Tourenstift 31 nicht im Bereich des freien Endes des Riegelschieberschwanzes Sch angeordnet ist, sondern eine Lage mehr im Bereich des U-Steges c einnimmt, sind die die Sperreingriffsabschnitte 32' formenden Vertiefungen 32 weiter in den Bereich des Riegels R verlegt.

Die mehr seitliche Lage des Zuhaltungshebels 27 gegenüber der symmetrischen Lage der Feder 29 macht es erforderlich, den Finger 60 in die Mittelebene des Riegelschieberschwanzes Sch hin abzukröpfen. Diese Maßnahme geht aus Fig. 25 hervor.

Der tourenweise Vorschluß bedarf nach obigen Darlegungen keiner weiteren Ausführungen, da er sich in der bereits erläuterten Weise gemäß dem ersten Ausführungsbeispiel vollzieht, mit Ausnahme der hier eingehend erläuterten Übersetzungsfunktion.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Türaufliegend zu befestigendes Kastenschloß (2) mit Schließzylinderbetätigung und einem Riegel (R), dessen Riegelkopf (9) sich in einen im Schloßkasten geführten Riegelschieberschwanz (Sch) fortsetzt, wobei der Bart (B) des in eine Schließzylinder-Aufnahmeöffnung eingesetzten Schließzylinder (34) in mindestens eine Tourenöffnung (25,26) des Riegelschieberschwanzes (Sch) eingreift, welche kreuzend zu einem Zuhaltungshebel (27) liegt und welche an der Innenseite eines Schenkels (b) des im Grundriß mehrschenklig gestalteten Riegelschieberschwanzes (Sch) vorgesehen ist, von dessen anderem Schenkel (a) der Riegelkopf (9) ausgeht, dadurch gekennzeichnet, daß der Riegelschieberschwanz (Sch) umwendbar in dem Schloßkasten gelagert ist, daß der Zuhaltungshebel (27) einen quer zu ihm verlaufenden Tourenstift (31) aufweist, der beidseitig über den Riegelschieberschwanz (Sch) vorsteht und - je nach Wendestellung des Riegelschwanzes - in eine von zwei symmetrisch zur Schließzylinder-Aufnahmeöffnung (43) liegenden, mit der Tourenfolge entsprechenden Sperreingriffsabschnitten (32') versehene Vertiefungen (32) eingreift.

2. Kastenschloß nach Anspruch 1, dadurch gekennzeichnet, daß der Riegelschieberschwanz (Sch) einen U-förmigen Grundriß (27) besitzt, wobei der eine Schenkel (a) einen von einem Stehbolzen (22) durchsetzten Führungsschlitz (21) aufweist, der in eine von zwei symmetrisch zur Schließzylinder-Aufnahmeöffnung (43) liegenden Gewindebohrungen (23) der Schloßgehäusedecke (17') einschraubbar ist.

3. Kastenschloß nach einem oder mehreren der vorhergehenden Ansprüche, dadurch gekennzeichnet, daß der Schließzylinder (34) als Doppelzylinder gestaltet ist und durch eine Stulpschraube (39) am Schloßkastenboden (14) gehalten ist.

4. Kastenschloß nach einem oder mehreren der vorhergehenden Ansprüche, dadurch gekennzeichnet, daß der Zuhaltungshebel (27) in einem parallel zur Verschiebeebene des Riegelschwanzes (Sch) verlaufenden Schlitz (24) des einen Schenkels (b) in abgefederter Stellung einliegt.

5. Kastenschloß nach einem oder mehreren der vorhergehenden Ansprüche, dadurch gekennzeichnet, daß Riegelschwanz (Sch) und Riegelkopf (9) als zueinander trennbare, in verbundenem Zustand zueinander zapfengesicherte Teile ausgebildet sind.

6. Kastenschloß nach einem oder mehreren der vorhergehenden Ansprüche, dadurch gekennzeichnet, daß der Riegelkopf (9) an seiner der Stulpfläche (11) abgekehrten Seite eine Einstecknut (46) für eine Abflachung (47) des Riegelschieberschwanzes (Sch) besitzt und die Zapfensicherung aus einer die Abflachung (47) kreuzenden Schraube (48) besteht, wobei der Riegelausschluß kleiner ist als der Abstand der Schraube (48) von der Riegelkopf-Stirnfläche (9').

7. Kastenschloß nach einem oder mehreren der vorhergehenden Ansprüche, dadurch gekennzeichnet, daß der Riegelkopf (9) sich mit einem über die Breitseite des Riegelschieberschwanzes (Sch) vorstehenden Abschnitt (9'') in einer Vertiefung (17'') der Schloßgehäusedecke (17') führt.

8. Kastenschloß nach einem oder mehreren der vorhergehenden Ansprüche, dadurch gekennzeichnet, daß der Schließzylinder (34) als Profilzylinder gestaltet und mit seinem Steg (42) in Richtung der Riegelbewegung angeordnet ist.

9. Kastenschloß nach einem oder mehreren der vorhergehenden Ansprüche, dadurch gekennzeichnet, daß der Schloßkastenboden (14) mehrere Schraubbefestigungslöcher (45) besitzt und das Schloßkastengehäuse (17) auf den befestigten Schloßkastenboden (14) aufmontierbar ist.

10. Kastenschloß nach einem oder mehreren der vorhergehenden Ansprüche, dadurch gekennzeichnet, daß zwischen dem Schwenklager (Stehzapfen 28) und dem Vorsprung (V) ein Zwischenhebel (53) einendig schwenkbeweglich an dem Zuhaltungshebel (27) gelagert ist, welcher Zwischenhebel (53) anderendig quer zur Längserstreckung des Zuhaltungshebels (53) geführt ist und zwischen seinen Enden vom Bart (B) des Schließzylinders (34) zur Riegelverlagerung beaufschlagt wird.

11. Kastenschloß nach einem oder mehreren der vorhergehenden Ansprüche, dadurch gekennzeichnet, daß der Zwischenhebel (53) als Winkelhebel ausgebildet ist und an seinem dem Zuhaltungshebel (27) abgewandten Ende ein Langloch (57) aufweist, das von einem Führungsstift (58) des winkelförmig ausgebildeten Riegelschwanzes (Sch) durchgriffen ist.

12. Kastenschloß nach einem oder mehreren der vorhergehenden Ansprüche, dadurch gekennzeichnet, daß Zuhaltungshebel (27) und Zwischenhebel (53) zwischen zwei beabstandeten, den Riegelschwanz (Sch) bildenden Platten (50) lagern.

13. Kastenschloß nach einem oder mehreren der vorhergehenden Ansprüche, dadurch gekennzeichnet, daß die Platten (50) jeweils zueinander fluchtende Durchbrüche (55) aufweisen, in denen eine Schraubengang-Druckfeder (Feder 29) gelagert ist, welche den Zuhaltungshebel (27) beaufschlagt.

## Claims

1. Rim lock (2) to be surface mounted, with lock cylinder operation and a bolt (R) of which the bolt head (9) continues into a bolt bar tail (Sch) guided in the lock case, wherein the ward (B) of the lock cylinder (34) inserted in a lock cylinder receiving opening engages in at least one turn opening (25, 26) of the bolt bar tail (Sch) which intersects with a tumbler lever (27) and which is provided on the inside of one arm (b) of the bolt bar tail (Sch) designed with several arms in contour, from the other arm (a) of which the bolt head (9) extends, characterised in that the bolt bar tail (Sch) is mounted in the lock case so as to be capable of being turned, in that the tumbler lever (27) comprises a turn pin (31) which extends transversely to it and which projects beyond the bolt bar tail (Sch) on both sides and, depending on the turned position of the bolt tail, engages in one of two recesses (32) located symmetrically to the lock cylinder receiving opening (43) and provided with locking engagement sections (32') corresponding to the turn sequence.

2. Rim lock according to claim 1, characterised in that the bolt bar tail (Sch) has a U-shaped contour (27), one arm (a) comprising a guide slot (21) through which a stay bolt (22) extends, which can be screwed into one of two threaded bores (23) of the lock housing cover (17') located symmetrically to the lock cylinder receiving opening (43).

3. Rim lock according to one or more of the preceding claims, characterised in that the lock cylinder (34) is designed as a double cylinder and held by a turned-down screw (39) on the lock case bottom (14).

4. Rim lock according to one or more of the preceding claims, characterised in that the tumbler lever (27) is located in a spring-mounted position in a slot (24) of one arm (b) extending parallel to the plane of displacement of the bolt tail (Sch).

5. Rim lock according to one or more of the preceding claims, characterised in that bolt tail (Sch) and bolt head (9) are designed are parts which are separable from each other and locked by pins in a connected state relative to each other.

6. Rim lock according to one or more of the preceding claims, characterised in that the bolt head (9) has on its side facing away from the cuff surface (11) an insertion groove (46) for a flattened portion (47) of the bolt bar tail (Sch), and the pin locking means consists of a screw (48) traversing the flattened portion (47), wherein the bolt advance is less than the distance from the screw (48) to the bolt head end face (9').

7. Rim lock according to one or more of the preceding claims, characterised in that the bolt head (9) is guided by a section (9'') protruding beyond the broad side of the bolt bar tail (Sch), in a recess (17'') of the lock housing cover (17').

8. Rim lock according to one or more of the preceding claims, characterised in that the lock cylinder (34) is designed as a profile cylinder and arranged with its web (42) in the direction of bolt movement.

9. Rim lock according to one or more of the preceding claims, characterised in that the lock case bottom (14) has several screw fastening holes (45) and the lock case housing (17) can be mounted on the fastened lock case bottom (14).

10. Rim lock according to one or more of the preceding claims, characterised in that between the pivot bearing (stay pin 28) and the projection (V) an intermediate lever (53) is mounted at one end pivotably on the tumbler lever (27), which intermediate lever (53) is guided at the other end transversely to the longitudinal direction of the tumbler lever (27) and acted upon by the ward (B) of the lock cylinder (34) between its ends for bolt displacement.

11. Rim lock according to one or more of the preceding claims, characterised in that the intermediate lever (53) is designed as an angle lever and comprises at its end facing away from the tumbler lever (27) a slot (57) through which passes a guide pin (58) of the angled bolt tail (Sch).

12. Rim lock according to one or more of the preceding claims, characterised in that tumbler lever (27) and intermediate lever (53) are mounted between two spaced-apart plates (50) forming the bolt tail (Sch).

13. Rim lock according to one or more of the preceding claims, characterised in that the plates (50) comprise apertures (55) aligned with each other, in which is mounted a helical compression spring (spring 29) which acts on the tumbler lever (27).

## Revendications

1. Serrure à palâtre (2) à fixer en applique sur une porte munie d'un actionnement à cylindre de serrure et d'un pêne (R) dont la tête de pêne (9) se prolonge par une queue de coulisseau de pêne (Sch) guidée dans le palâtre ou boîtier de serrure, le panneton (B) du cylindre de serrure (34) introduit dans une ouverture de réception de cylindre de serrure étant engagé dans au moins une gorge de tour de clé (25, 26) de la queue de coulisseau de pêne (Sch), qui est disposée en croix par rapport à un levier de gâchette (27) et qui est prévue sur la face intérieure d'une branche (b) de la queue de coulisseau de pêne (Sch) réalisée en configuration de multibras, la tête de pêne (9) partant de l'autre branche (a), caractérisée en ce que la queue de coulisseau de pêne (Sch) est montée dans le palâtre de la serrure en étant susceptible d'être retourné, en ce que le levier de gâchette (27) comporte un ergot de tour de clé (31) disposé transversalement qui fait saillie des deux côtés de la queue de coulisseau de pêne (Sch) et qui -selon la position inversable de la queue de coulisseau de pêne- s'engage dans l'une des deux cavités (32) disposées symétriquement par rapport à l'ouverture de réception (43) du cylindre de serrure et munies de parties d'engagement de blocage (32') correspondant à la séquence des tours de clé.

2. Serrure à palâtre selon la revendication 1, caractérisée en ce que la queue de coulisseau de pêne présente une forme générale (27) en U, dont l'une des branches (a) comporte une fente de guidage (21) traversée par un goujon (22) susceptible d'être vissé dans l'un des deux alésages filetés (23) du couvercle (17') de boîtier de serrure, disposés symétriquement par rapport à l'ouverture de réception de cylindre de serrure (43).

3. Serrure à palâtre selon une ou plusieurs des revendications précédentes, caractérisée en ce que le cylindre de serrure (34) est conformé en cylindre double qui est fixé sur le fond (14) du boîtier de serrure à palâtre par une vis à tête fraisée (39).

4. Serrure à palâtre selon une ou plusieurs des revendications précédentes, caractérisée en ce que le levier de gâchette (27) est disposé, en position de sollicitation élastique, dans une fente (24) de l'une des branches (b), la fente s'étendant parallèlement au plan de déplacement de la queue de coulisseau de pêne (Sch).

5. Serrure à palâtre selon une ou plusieurs des revendications précédentes, caractérisée en ce que la queue de coulisseau de pêne (Sch) ainsi que la tête de pêne (9) sont réalisés sous la forme de pièces séparables l'une de l'autre mais reliées l'une à l'autre, en position de liaison, par une broche.

6. Serrure à palâtre selon une ou plusieurs des revendications précédentes, caractérisée en ce que la tête de pêne (9) comporte, sur sa face dirigée en sens opposé au rebord de têtière (11), une rainure d'insertion (46) pour une partie aplatie (47) de la queue de coulisseau de pêne (Sch), et en ce que la fixation à broche ne comporte d'une vis (48) croisant la partie aplatie (47), la longueur de sortie du pêne étant inférieure à la distance séparant la vis (48) de la face frontale (9') de la tête de pêne.

7. Serrure à palâtre selon une ou plusieurs des revendications précédentes, caractérisée en ce que la tête de pêne (9) est guidée dans une cavité (17'') du couvercle (17') du boîtier de serrure par un tronçon (9'') en saillie sur la face large de la queue de coulisseau de pêne (Sch).

8. Serrure à palâtre selon une ou plusieurs des revendications précédentes, caractérisée en ce que le cylindre de serrure (34) est conformé en cylindre à profil (de clé) dont la branche (42) est disposée dans la direction de déplacement du pêne.

9. Serrure à palâtre selon une ou plusieurs des revendications précédentes, caractérisée en ce que le fond (14) de boîtier de serrure comporte plusieurs trous de montage de vis (45), le corps (17) de boîtier de serrure étant susceptible d'être monté sur le fond de boîtier (14) de serrure fixé en position.

10. Serrure à palâtre selon une ou plusieurs des revendications précédentes, caractérisée en ce qu'entre le palier de pivotement (tête fixe 28) et la partie en saillie (V), un levier intermédiaire (53) est monté pivotant à une extrémité sur le levier de gâchette (27), lequel levier intermédiaire (53) est guidé à l'autre extrémité transversalement à la direction d'extension du levier de gâchette (27), et qui est actionné entre ses extrémités par le panneton (B) du cylindre de serrure (34) pour réaliser le déplacement du pêne.

11. Serrure à palâtre selon une ou plusieurs des revendications précédentes, caractérisée en ce que le levier intermédiaire (53) est réalisé sous la forme d'un levier coudé et dont l'extrémité opposée au levier de gâchette (27) comporte un trou oblong (57) qui est traversé par une tige de guidage (58) de la queue de coulisseau de pêne (Sch) réalisée en forme coudée.

12. Serrure à palâtre selon une ou plusieurs des revendications précédentes, caractérisée en ce que le levier de gâchette (27) et le levier intermédiaire (53) sont logés entre deux plaques (50) placées à distance l'une de l'autre et formant la queue de coulisseau de pêne (Sch).

13. Serrure à palâtre selon une ou plusieurs des revendications précédentes, caractérisée en ce que les plaques (50) comportent chacune des découpes (55) disposées en alignement l'une avec l'autre et à l'intérieur desquelles est logé un ressort de compression hélicoïdal (ressort 29) qui repousse le levier de gâchette (27).
